# EUROPÄISCHE PATENTSCHRIFT

(11) **EP 2 464 494 B1**
(45) Veröffentlichungstag und Bekanntmachung des Hinweises auf die Patenterteilung: **30.03.2016**
(21) Anmeldenummer: 10724080.6
(22) Anmeldetag: 10.06.2010
(51) Int. Cl.: B24B 23/02, B24B 55/05

(54) **WERKZEUGMASCHINE MIT EINER SCHUTZHAUBE**
MACHINE TOOL HAVING A PROTECTIVE COVER
MACHINE-OUTIL À CAPOT DE PROTECTION

(30) Priorität: 10.08.2009 DE 102009028404
(43) Veröffentlichungstag der Anmeldung: 20.06.2012
(73) Patentinhaber: Robert Bosch GmbH, 70442 Stuttgart (DE)
(72) Erfinder: ESENWEIN, Florian, 73066 Uhingen-Holzhausen (DE)
(86) Internationale Anmeldenummer: PCT/EP2010/058123
(87) Internationale Veröffentlichungsnummer: WO 2011/018254

(56) Entgegenhaltungen:
- DE-A1- 3 940 584
- DE-A1-102007 052 684
- DE-A1-102007 057 032

## Beschreibung

Die Erfindung bezieht sich auf eine Werkzeugmaschine, insbesondere einen Winkelschleifer, mit einer ein Werkzeug überdeckenden Schutzhaube, nach dem Oberbegriff des Anspruches 1.

### Stand der Technik

Aus der WO 2009/054275 A1 ist eine Werkzeugmaschine mit rotierendem Werkzeug in Form einer Schleifscheibe bekannt, die von einer Schutzhaube übergriffen ist, welche an einem maschinenseitigen Flansch befestigt ist. Die Schutzhaube weist einen Spannbund auf, der auf den Flansch aufsetzbar ist und mithilfe einer Spannschelle an dem Flansch befestigt wird. Die Schutzhaube kann in verschiedenen Winkelpositionen an dem Flansch fixiert werden. Zum Ändern der Winkelposition wird die Spannschelle gelockert, woraufhin die Schutzhaube in die gewünschte Lage verschwenkt werden kann. Der Verschwenkbereich ist auf einen definierten Winkelbereich eingeschränkt; hierfür ist eine Anschlagseinrichtung an der Werkzeugmaschine angeordnet, bestehend aus einem Vorsprung an der Spannschelle und einem Gegenstück am Gehäuse der Werkzeugmaschine. Die Spannschelle bildet mit der Schutzhaube ein gemeinsames Bauteil, so dass bei einem Verdrehen der Schutzhaube auch die Spannschelle bis zum Erreichen des Gegenstücks am Gehäuse der Werkzeugmaschine verdreht wird.

Die Einteiligkeit von Spannschelle und Schutzhaube stellt eine verhältnismäßig aufwändige Ausführung dar. Außerdem ist diese Ausführung nicht geeignet, im Falle eines Bruchs des scheibenförmigen Werkzeugs die Verdrehung der Schutzhaube zuverlässig auf einen maximal zulässigen Winkelbetrag zu begrenzen. Aufgrund der verhältnismäßig großen Masse der Schutzhaube besteht die Gefahr, dass trotz des Erreichens des Anschlags über die Anschlagseinrichtung an der Spannschelle der Haubenkörper sich durch die Wirkung der Trägheitskräfte über den zulässigen Winkelbereich hinausgehend verdreht.

Die DE 10 2007 057 032 A1 offenbart eine Handwerkzeugmaschine mit einer Schutzhaube mit einem Aufnahmebund, der zugleich ein Spannband bildet und auf einen Flanschhals der Werkzeugmaschine aufsetzbar ist. An dem Spannband befindet sich ein Anschlag, der mit einem gehäuseseitigen Gegenanschlag zusammenwirkt.

### Offenbarung der Erfindung

Der Erfindung liegt die Aufgabe zugrunde, die Sicherheit im Falle eines Werkzeugbruchs an einer Werkzeugmaschine zu erhöhen.

Diese Aufgabe wird erfindungsgemäß mit den Merkmalen des Anspruches 1 gelöst. Die Unteransprüche geben zweckmäßige Weiterbildungen an.

Bei der erfindungsgemäßen Werkzeugmaschine handelt es sich vorzugsweise um eine handgeführte Werkzeugmaschine, insbesondere um ein Elektrohandwerkzeug wie beispielsweise ein Winkelschleifer, dessen Werkzeug zumindest teilweise von einer Schutzhaube überdeckt ist, welche mit einem Spannbund versehen ist, dessen Drehachse koaxial zur Mittelachse der Werkzeugwelle liegt. Der Spannbund ist beispielsweise zylindrisch oder facettiert mit durchgehender bzw. geschlossener oder durchbrochener bzw. segmentierter Mantelfläche versehen. Mittels einer Spanneinrichtung wird der Spannbund der Schutzhaube an einem maschinenseitigen Flansch befestigt, der zu diesem Zweck eine Anlagefläche für den Spannbund aufweist. Über die Spanneinrichtung wird der Spannbund mit einer radialen Klemmkraft gegen die Anlagefläche an dem maschinenseitigen Flansch kraftbeaufschlagt.

Des Weiteren ist im Übertragungsweg zwischen der Schutzhaube und dem Flansch eine Anschlagseinrichtung vorgesehen, welche die relative Drehbewegung zwischen Schutzhaube und Flansch auf ein zulässiges Maß begrenzt. Erfindungsgemäß ist vorgesehen, dass die Anschlagseinrichtung ein Anschlagselement an der Schutzhaube umfasst, das in Anschlagsposition an einem zugeordneten Gegenstück am Flansch bzw. eine mit dem Gehäuse der Werkzeugmaschine verbundenen Bauteil anliegt. Die Schutzhaube und die Spanneinrichtung sind hierbei als separate Bauteile ausgeführt.

Diese Ausführung weist gegenüber dem Stand der Technik verschiedene Vorteile auf. Zum einen bilden die Schutzhaube und die Spanneinrichtung - in der Regel eine Spannschelle - separate Bauteile, so dass die Schutzhaube ohne Funktionseinbuße einfacher hergestellt werden kann. Die Spanneinrichtung als separates Bauteil beaufschlagt die Schutzhaube im Bereich des Spannbundes und drückt diesen gegen die Anlagefläche am maschinenseitigen bzw. gehäuseseitigen Flansch der Werkzeugmaschine.

Des Weiteren ist es vorteilhaft, dass das Anschlagselement unmittelbar an der Schutzhaube angeordnet ist, wodurch zum einen sichergestellt ist, dass das Anschlagselement mit einem hinreichenden Abstand zur Drehachse durch den Spannbund der Schutzhaube liegt und somit bei einem gegebenen Moment geringere Kräfte auf das Anschlagselement wirken. Zum andern erfolgt eine unmittelbare Kraftübertragung zwischen der Schutzhaube und dem Gegenstück der Anschlagseinrichtung ohne zwischengeschaltete Bauelemente, so wie dies im Stand der Technik der Fall ist. Aufgrund der unmittelbaren, direkten Kraftübertragung ist die Bruchgefahr durch den übertragenen Impuls mit dem Erreichen des Anschlags reduziert.

Schließlich ist die Funktionstüchtigkeit der Anschlagseinrichtung unabhängig von der Spanneinrichtung gewährleistet, so dass auch im Falle eines Versagens der Spanneinrichtung die Schutzhaube nur bis zum Erreichen des Anschlags verdreht werden kann.

Gemäß einer vorteilhaften Ausführung ist vorgesehen, dass die Schutzhaube in einer neutralen Arbeitsposition in Drehrichtung einen Verdrehbereich bis zum Anschlag der Anschlagseinrichtung aufweist. Die neutrale Arbeitsposition ist definiert durch parallele Ausrichtung der Symmetrieachse des Haubenkörpers mit der Ankerlängsachse des elektrischen Antriebsmotors. Von dieser neutralen Arbeitsposition ausgehend besteht in Drehrichtung des Werkzeugs zweckmäßigerweise ein Verdrehbereich von maximal 60°.

Die Schutzhaube ist somit in ihrer neutralen Arbeitsposition auf Abstand zum Anschlag angeordnet, so dass der Anschlag erst wirksam wird, wenn die Schutzhaube um den zulässigen Verdrehwinkel verschwenkt wird. Auf diese Weise ist eine Sicherheitsreserve gegeben, da im Falle einer starken Einwirkung auf die Schutzhaube die Haubenverdrehung zunächst über die Spanneinrichtung zwischen Spannbund und Lagefläche am Flansch gehemmt bzw. gebremst wird, so dass bis zum Erreichen des Anschlags über die Reibung zwischen Flansch und Spannbund Energie abgebaut wird und dementsprechend der Impuls beim Erreichen des Anschlages reduziert ist.

Möglich ist es aber auch, dass die Schutzhaube gemeinsam mit der Spanneinrichtung verdreht wird, wobei bereits während dieser gemeinsamen Drehbewegung Energie aufgrund der Reibung zwischen dem Spannbund der Schutzhaube und der Anschlagsfläche am Flansch dissipiert wird. Auch in diesem Fall ist somit der Impuls bei Erreichen des Anschlags geringer.

Gemäß einer weiteren zweckmäßigen Ausführung ist vorgesehen, dass das Anschlagselement an einem Haubenkörper der Schutzhaube angeordnet ist, welche das Werkzeug der Werkzeugmaschine übergreift. Der Haubenkörper ist in der Regel teilkreisförmig ausgebildet, wobei das Anschlagselement vorteilhafterweise an einer Stirnkante des Haubenkörpers winkelförmig übersteht und sich insbesondere in Achsrichtung erstreckt. Das Anschlagselement ist zweckmäßigerweise einteilig mit der Schutzhaube ausgebildet.

Gemäß einer weiteren Ausführung ist vorgesehen, dass das Anschlagselement am Spannbund der Schutzhaube angeordnet ist und insbesondere einteilig mit dem Spannbund ausgeführt ist. Das Anschlagselement ragt beispielsweise winkelförmig am Spannbund ab, derart, dass ein Abschnitt des Anschlagselements sich parallel zur Außenwand des Spannbundes in Achsrichtung erstreckt. Möglich ist aber auch eine Ausführung als Anschlagshaken an der Außenwand des Spannbundes, wobei ein Abschnitt des Anschlagshakens sich in Umfangsrichtung des Spannbundes erstreckt.

Maschinen- bzw. gehäuseseitig kommen ebenfalls verschiedene Ausführungen für das Gegenstück in Betracht, welches Bestandteil der Anschlagseinrichtung ist und an dem das Anschlagselement, welches an der Schutzhaube angeordnet ist, anschlägt. So ist das Gegenstück erfindungsgemäß an der Spanneinrichtung angeordnet, die zum Festklemmen des Spannbundes der Schutzhaube an dem Flansch dient. Um jedoch sicherzugehen, dass im Falle hoher Krafteinwirkung das Gegenstück an der Spanneinrichtung die Impulskräfte beim Anschlagen des Anschlagselementes aufnimmt, ist die Spanneinrichtung vorteilhafterweise form- oder kraftschlüssig gegen ein Verdrehen am Flansch gesichert. Dies erfolgt beispielsweise über ein Verschrauben der Spanneinrichtung am Flansch oder am Gehäuse bzw. einem sonstigen maschinenseitigen Bauteil. Das Gegenstück ist beispielsweise an einer Betätigungseinrichtung ausgebildet, die zum Spannen der Spanneinrichtung dient.

Gemäß einer weiteren Ausführung ist vorgesehen, dass das Gegenstück am Flansch oder am Gehäuse der Werkzeugmaschine angeordnet ist. Im Falle einer Ausführung am Flansch ist das Gegenstück beispielsweise als ein über die Mantelfläche des Flansches überstehendes Bauteil ausgeführt, das im Verdrehweg des Anschlagselementes liegt, welches an der Schutzhaube ausgebildet ist.

Gemäß einer weiteren Ausführung ist vorgesehen, dass das Gegenstück als das Ende einer Aufnahmenut ausgeführt ist, in die das Anschlagselement an der Schutzhaube einragt. Das Anschlagselement kann in der Aufnahmenut so weit verschwenkt werden, bis das das Gegenstück bildende Nutende erreicht ist.

Gemäß noch einer weiteren zweckmäßigen Ausführung ist vorgesehen, dass die Anschlagseinrichtung ein Dämpfungselement umfasst. Das Dämpfungselement absorbiert Rotationsenergie der Schutzhaube und führt dadurch zu einer Reduzierung des Impulses im Augenblick des Anschlagens des Anschlagselementes am Gegenstück. Das Dämpfungselement ist entweder einteilig mit einem der Anschlagspartner ausgeführt oder als separates Bauteil, welches in den Anschlagsweg zwischen Anschlagselement und Gegenstück integriert ist. Grundsätzlich kommen Federelemente, Gummielemente oder sonstige Bauteile als Dämpfungselemente in Betracht, die aufgrund ihres konstruktiven Aufbaus oder ihrer Materialbeschaffenheit geeignet sind, Energie zu absorbieren. Beispielsweise ist es auch möglich, das Dämpfungselement nach Art einer Knautschzone mit einem Verformungsabschnitt auszuführen, der sich elastisch oder plastisch verformt und hierdurch Bewegungsenergie abbaut.

In einer weiteren vorteilhaften Ausführung ist der Flansch an seinem Bund mit einer Profilierung versehen ist, an der die Innenseite des Spannbundes der Schutzhaube mit korrespondierender Profilierung formschlüssig anliegt. Der Vorteil dieser Ausführung ist, dass bei einem Durchrutschen der Schutzhaube bereits an der Profilierung Bewegungsenergie abgebaut wird, bevor der Anschlag erreicht wird. Außerdem wird durch das Spannen der Spanneinrichtung, die um den Spannbund der Schutzhaube gelegt ist, welcher sandwichartig zwischen Spanneinrichtung und Flansch liegt, eine radiale Klemmkraft generiert, die die Profilierungen in der ineinandergreifenden, formschlüssigen Position halten. Dies ermöglicht es, die radiale Höhe der Profilierung ohne Einschränkung des Energieabbaus verhältnismäßig gering zu halten.

Weitere Vorteile und zweckmäßige Ausführungen sind den weiteren Ansprüchen, der Figurenbeschreibung und den Zeichnungen zu entnehmen. Es zeigen:
- Fig. 1: eine perspektivische Ansicht einer als Winkelschleifer ausgebildeten Werkzeugmaschine, mit einer Schleifscheibe und einer Schutzhaube in Explosionsdarstellung,
- Fig. 2: in Einzeldarstellung ein maschinenseitiger Flansch mit einer Spannschelle und einer Schutzhaube, die mit ihrem Spannbund auf den Flansch aufsetzbar ist, wobei am Haubenkörper der Schutzhaube ein Anschlagselement angeformt ist,
- Fig. 3: ein weiteres Ausführungsbeispiel, bei dem der Anschlag am Spannbund der Schutzhaube angeformt ist,
- Fig. 4: ein Ausführungsbeispiel mit einem hakenförmigen Anschlagselement am Spannbund,
- Fig. 5: der maschinenseitige Flansch einschließlich einer Spannschelle in einer weiteren Ausführung,
- Fig. 6: ein Ausschnitt aus dem maschinenseitigen Flansch mit darauf angeordnetem Gegenstück,
- Fig. 7: eine weitere Ausführung eines Flansches mit einer am Fuß des Flansches eingebrachten Aufnahmenut zur Aufnahme eines Anschlagselementes an der Schutzhaube,
- Fig. 8: eine Darstellung einer am Getriebegehäuse der Werkzeugmaschine verschraubten Spannschelle.

In den Figuren sind gleiche Bauteile mit gleichen Bezugszeichen versehen.

Bei der in Fig. 1 dargestellten Handwerkzeugmaschine 1 handelt es sich um einen Winkelschleifer mit einem elektrischen Antriebsmotor in einem Gehäuse 2, wobei die Antriebsbewegung des elektrischen Antriebsmotors über ein Getriebe 3 auf eine orthogonal zur Motorwelle stehenden Abtriebswelle 4 übertragen wird, mit der eine ein Werkzeug bildende Schleifscheibe 5 lösbar zu verbinden ist. Die Handwerkzeugmaschine 1 weist eine Schutzhaube 6 auf, bestehend aus einem zumindest annährend halbkreisförmigen Haubenkörper 7, der in montierter Position etwa parallel zur Schleifscheibe 5 liegt, einem Spannbund 8 und einem umlaufenden Randbereich 9 am Haubenkörper 7. Der Haubenkörper 7, der Spannbund 8 und der Randbereich 9 sind einteilig ausgeführt. Über den Spannbund 8 wird die Schutzhaube 6 lösbar mit der Handwerkzeugmaschine 1 verbunden.

Im Bereich einer Stirnkante des Haubenkörpers 7 ist ein winkliges Anschlagselement 10 stückig angeformt, das Anschlagselement befindet sich radial im Bereich zwischen dem Spannbund 8 und dem radial außen liegenden Randbereich 9. Das winklig abgebogene Anschlagselement 10 erstreckt sich zumindest annähernd in Achsrichtung der Abtriebswelle 4.

In der montierten Position ist der Spannbund 8 mit der Schutzhaube 6 auf einen maschinenseitigen Flansch 11 mit einem Flanschhals aufgeschoben, der eine zylindrische Mantelfläche aufweist, welche eine Anlagefläche 12 für den Spannbund 8 bildet. Zur Befestigung der Schutzhaube 6 an der Handwerkzeugmaschine 1 ist eine Spannschelle 13 vorgesehen, die um den Spannbund 8 gelegt ist und über eine Schraube 14, die eine Betätigungseinrichtung bildet, unter Spannung gesetzt wird, so dass der Spannbund 8 von der Spannschelle 13 mit einer radialen Klemmkraft gegen die Anlagefläche 12 am Flansch 11 gedrückt wird.

Als Betätigungseinrichtung zum Spannen der Spanneinrichtung kommt auch ein Spannhebel in Betracht.

Das Anschlagselement an der Schutzhaube 6 befindet sich auf der dem Randbereich 9 abgewandten Seite und bildet gemeinsam mit einem radial nach außen gerichteten, die Schraube 14 aufnehmenden Abschnitt der Spannschelle 13 eine Anschlagseinrichtung zur Begrenzung der Verdrehung der Schutzhaube um die Achse der Abtriebswelle 4. Der radial nach außen weisende, die Schraube 14 aufnehmende Abschnitt bildet hierbei ein Gegenstück 15 zum Anschlagselement 10; die Anschlagseinrichtung besteht somit aus dem Anschlagselement 10 und dem Gegenstück 15. Beim Anschlagen des Anschlagselements 10 am Gegenstück 15 kommt das Anschlagselement 10 mit dem Kopf der Schraube 14 in Kontakt, so dass die Schraube 14 als Betätigungseinrichtung der Spannschelle im weiteren Sinne ebenfalls zum Gegenstück 15 gerechnet werden kann.

In der neutralen Arbeitsposition liegt das Anschlagselement 10 an der Schutzhaube 6 auf Abstand zum Gegenstück 15 an der Spannschelle 13. Der Winkelabstand beträgt maximal 60°. Im Falle einer hohen Krafteinwirkung auf die Schutzhaube 6 kann diese sich um die Achse der Abtriebswelle 4 am Flansch 11 verdrehen, bis das Anschlagselement 10 in Kontakt mit dem Gegenstück 15 an der Spannschelle 13 gelangt. Mit Erreichen des Anschlags ist eine weitere Verdrehung der Schutzhaube gegenüber dem Flansch ausgeschlossen.

In Fig. 2 sind die Schutzhaube 6 und der Flansch 11 nochmals in Einzeldarstellung gezeigt. Das Anschlagselement 10 an der vorderen Stirnkante des Haubenkörpers 7 befindet sich radial annähernd in der Mitte zwischen dem Spannbund 8 und dem außen liegenden Randbereich 9. Das Anschlagselement 10 erstreckt sich in Achsrichtung so weit, dass einerseits eine sichere Anlage an dem axial unterhalb der Schutzhaube liegenden Gegenstück 15 an der Spannschelle 13 möglich ist und andererseits die Schutzhaube 7 im Falle einer hohen äußeren Krafteinwirkung bis zum Erreichen des Anschlags ungehindert am Flansch 11 verschwenkt werden kann.

In Fig. 3 ist eine Ausführungsvariante dargestellt, bei der das Anschlagselement einteilig mit dem Spannbund 8 an der Schutzhaube 6 ausgeführt ist. Das Anschlagselement 8 ist winkelförmig ausgebildet und an der dem Randbereich 9 zugewandten Stirnseite mit dem Spannbund 8 verbunden. Ein Abschnitt des Anschlagselementes erstreckt sich von der Stirnseite ausgehend in Achsrichtung und liegt mit radialem Abstand zur äußeren Mantelfläche des Spannbundes 8.

Auf Seiten des Flansches 11 wirkt der radial auskragende Abschnitt der Spannschelle 13 als Gegenstück 15 mit dem Anschlagselement 10 zusammen.

Im Ausführungsbeispiel gemäß Fig. 4 ist das Anschlagselement 10 einteilig mit der Außenwand des Spannbundes 8 an der Schutzhaube 6 ausgebildet. Das Anschlagselement 10 bildet einen Anschlagshaken, wobei der freie Hakenabschnitt auf radialem Abstand zur äußeren Mantelfläche des Spannbundes 8 liegt und sich zumindest annähernd in Umfangsrichtung erstreckt. Das Anschlagselement 10 liegt axial mit Abstand zu beiden Stirnseiten des Spanbundes 8.

Das Gegenstück zum Anschlagselement 10 bildet eine Schellennut 16, die in die Spannschelle 13 eingebracht ist und sich in Umfangsrichtung erstreckt. Der Anschlag wird gebildet durch das Nutende der Schellennut, in der das Anschlagselement 10 geführt wird. Zur Stabilisierung der durch die Schellennut geteilten Spannschelle 13 sind sich in Achsrichtung erstreckende Verstrebungen 17 vorgesehen, die die Schellennut 16 übergreifen. Die Verstrebungen 17 sind bogenförmig ausgeführt, um ein kollisionsfreies Entlanggleiten des Anschlagselementes 10 in der Schellennut 16 zu erlauben.

Gegebenenfalls verjüngt sich die Schellennut 16 zu dem Nutende hin, um die Schutzhaubenbewegung noch vor dem Erreichen des Nutendes abzubremsen. Das in der Schellennut geführte Anschlagselement 10 erfährt durch die sich verjüngende Schellennut eine Klemmkraft, die den Bremsvorgang bewirkt.

Ein Abbremsen bei einer Relativdrehbewegung der Schutzhaube 6 um die Achse der Abtriebswelle 4 kann auch dadurch erreicht werden, dass die Schellennut 16 nicht mit konstantem Abstand zum Fuß des Flansches 11 liegt, sondern zum Nutende hin den axialen Abstand zum Flanschfuß verringert, so dass mit zunehmender Verdrehung der Schutzhaube 6 die untere Stirnseite des Spannbundes 8 am Flanschboden aufliegt und dort aufgrund der entstehenden Reibkraft abgebremst wird. Auch durch eine Änderung des radialen Abstandes der Schellennut zur Anlagefläche des Flansches kann ein Abbremsen erreicht werden.

In Fig. 5 ist ein weiteres Ausführungsbeispiel dargestellt. Die Spannschelle 13 ist in herkömmlicher Weise ausgeführt und wird an ihrem radial auskragenden Bund über die Schraube 14 an der Anlagefläche 12 des Flansches 11 befestigt. Die Führung der Schutzhaube erfolgt über eine Flanschnut 18, die im Bereich der Anlagefläche 12 in den Flansch 11 eingebracht ist. Im oberen Abschnitt des Flansches 11 befindet sich eine axial verlaufende Einführöffnung 19, die sich von der oberen Stirnseite des Flansches bis zur Flanschnut 18 erstreckt.

Auf Seiten der Schutzhaube ist auf der Spannbundinnenseite ein radial nach innen gerichtetes Anschlagselement ausgebildet, beispielsweise ein Pin, der bei der Montage axial über die Einführöffnung 19 auf den Flansch 11 bis zum Erreichen der Flanschnut 18 aufgeschoben wird. Beim Verdrehen der Schutzhaube 6 gleitet der Pin in der Flanschnut 18 entlang und entfernt sich von der axialen Einführöffnung 19, wodurch eine axiale Verriegelung erreicht wird. Die Verdrehbewegung der Schutzhaube ist über Anschläge in der Flanschnut 18 begrenzt, insbesondere durch das Nutende der Flanschnut 18.

Im Ausführungsbeispiel gemäß Fig. 6 ist auf der axialen Stirnseite des Flansches 11 innerhalb des Radius der Anlagefläche 12 ein Element 15 als Gegenstück zum Anschlagselement an der Schutzhaube angeordnet. Das zugehörige Anschlagselement an der Schutzhaube befindet sich zweckmäßigerweise an der Spannbundinnenseite.

Im Ausführungsbeispiel gemäß Fig. 7 ist in den Fußbereich des Flansches 11 eine Nut 20 eingebracht, in die in montierter Position ein axial überstehendes Anschlagselement an der Schutzhaube, insbesondere an der Stirnseite des Spannbundes einragt. Bei einer Verdrehung der Schutzhaube kann das Anschlagselement in der Nut 20 bis zum Erreichen des Nutendes entlang wandern, welches das Gegenstück bildet.

Im Ausführungsbeispiel gemäß Fig. 8 bildet der radial auskragende Bund der Spannschelle 13 bzw. die als Schraube 14 ausgeführte Betätigungseinrichtung zum Spannen der Spannschelle das Gegenstück 15 zum Anschlagselement an der Schutzhaube. Die Schraube 14 ist mit dem Getriebegehäuse 21 der Werkzeugmaschine verschraubt, so dass die Spannschelle 13 unverrückbar am Gehäuse der Werkzeugmaschine festgelegt ist und eine Relatiwerdrehung der Spannschelle um die Anlagefläche des Flansches 11 auch bei einer hohen Krafteinwirkung im Falle eines Verschwenkens der Schutzhaube ausgeschlossen ist.

## Patentansprüche

1. Werkzeugmaschine, insbesondere Winkelschleifer, mit einer ein Werkzeug zumindest teilweise überdeckenden Schutzhaube (6) mit einem Spannbund (8), der mittels einer Spanneinrichtung (13) an einem maschinenseitigen Flansch (11) befestigbar ist, wobei der Flansch (11) eine Anlagefläche (12) für den Spannbund (8) aufweist und der Spannbund (8) über die Spanneinrichtung (13) mit einer Klemmkraft gegen die Anlagefläche (12) am Flansch (11) kraftbeaufschlagt ist, wobei im Übertragungsweg zwischen der Schutzhaube (6) und dem Flansch (11) eine eine Relativdrehbewegung zwischen der Schutzhaube (6) und dem Flansch (11) begrenzende Anschlagseinrichtung vorgesehen ist, die ein Anschlagselement (10) an der Schutzhaube (6) umfasst, **dadurch gekennzeichnet, dass** das Anschlagselement (10) an der Schutzhaube (6) in Anschlagsposition an einem zugeordneten Gegenstück (15) an einem mit dem Gehäuse (2) der Werkzeugmaschine (1) verbundenen Bauteil (13) anliegt, wobei die Schutzhaube (6) und die Spanneinrichtung (13) als separate Bauteile ausgeführt sind und das Gegenstück (15) an der Spanneinrichtung (13) angeordnet ist, wobei das Anschlagselement (10) an der Schutzhaube (6) mit dem Gegenstück (15) an der Spanneinrichtung einen Anschlag bildet.

2. Werkzeugmaschine nach Anspruch 1, **dadurch gekennzeichnet, dass** die Schutzhaube (6) in der neutralen Arbeitsposition in Drehrichtung einen Verdrehbereich bis zum Erreichen des Gegenstücks (15) der Anschlagseinrichtung aufweist.

3. Werkzeugmaschine nach Anspruch 1 oder 2, **dadurch gekennzeichnet, dass** das Anschlagselement (10) an einem das Werkzeug der Werkzeugmaschine (1) übergreifenden Haubenkörper (7) angeordnet ist.

4. Werkzeugmaschine nach Anspruch 3, **dadurch gekennzeichnet, dass** der Haubenkörper (7) teilkreisförmig ausgebildet ist und das Anschlagselement (10) an einer Stirnkante des Haubenkörpers (7) winkelförmig übersteht.

5. Werkzeugmaschine nach einem der Ansprüche 1 bis 3, **dadurch gekennzeichnet, dass** das Anschlagselement (10) am Spannbund (8) der Schutzhaube (6) angeordnet ist.

6. Werkzeugmaschine nach Anspruch 5, **dadurch gekennzeichnet, dass** das Anschlagselement (10) winkelförmig am Spannbund (8) abragt und ein Abschnitt des Anschlagselements (10) sich parallel zur Außenwand des Spannbundes (8) erstreckt.

7. Werkzeugmaschine nach Anspruch 5 oder 6, **dadurch gekennzeichnet, dass** das Anschlagselement (10) als Anschlagshaken an der Außenwand des Spannbundes (8) angeordnet ist und ein Abschnitt des Anschlagshakens sich in Umfangsrichtung des Spannbundes (8) erstreckt.

8. Werkzeugmaschine nach einem der Ansprüche 1 bis 7, **dadurch gekennzeichnet, dass** eine Betätigungseinrichtung an der Spanneinrichtung (13), die zum Spannen dient, das Gegenstück (15) der Anschlagseinrichtung bildet.

9. Werkzeugmaschine nach einem der Ansprüche 1 bis 8, **dadurch gekennzeichnet, dass** das Gegenstück (15) am Flansch (11) ausgebildet ist.

10. Werkzeugmaschine nach Anspruch 9, **dadurch gekennzeichnet, dass** das Gegenstück (15) als ein über die Mantelfläche des Flansches (11) überstehendes Bauteil ausgebildet ist.

11. Werkzeugmaschine nach einem der Ansprüche 1 bis 10, **dadurch gekennzeichnet, dass** das Gegenstück (15) als Nutende einer Aufnahmenut (16, 18) ausgebildet ist, in die das Anschlagselement (10) an der Schutzhaube (6) einragt.

12. Werkzeugmaschine nach einem der Ansprüche 1 bis 11, **dadurch gekennzeichnet, dass** die Anschlagseinrichtung ein Dämpfungselement umfasst.

13. Werkzeugmaschine nach Anspruch 12, **dadurch gekennzeichnet, dass** das Dämpfungselement einteilig mit dem Anschlagselement (10) an der Schutzhaube (6) und/oder dem Gegenstück (15) ausgebildet ist.

14. Werkzeugmaschine nach einem der Ansprüche 1 bis 13, **dadurch gekennzeichnet, dass** die Spanneinrichtung (13) form- oder kraftschlüssig gegen ein Verdrehen am Flansch (11) gesichert ist.

15. Werkzeugmaschine nach einem der Ansprüche 1 bis 14, **dadurch gekennzeichnet, dass** die Schutzhaube (6) gegenüber der Spanneinrichtung (13) verdrehbeweglich angeordnet ist.

## Claims

1. Power tool, in particular an angle grinder, having a protective hood (6) which at least partly covers a tool and has a clamping collar (8) which can be fastened to a machine-side flange (11) by means of a clamping device (13), wherein the flange (11) has a bearing surface (12) for the clamping collar (8), and the clamping collar (8) is subjected to a clamping force via the clamping device (13) to press it against the bearing surface (12) on the flange (11), wherein a stop device limiting a relative movement between the protective hood (6) and the flange (11) is provided in the transmission path between the protective hood (6) and the flange (11), which stop device comprises a stop element (10) on the protective hood (6), **characterized in that** the stop element (10) on the protective hood (6) bears in the stop position against an associated counterpart (15) on a component (13) connected to the housing (2) of the power tool (1), wherein the protective hood (6) and the clamping device (13) are embodied as separate components and the counterpart (15) is arranged on the clamping device (13), wherein the stop element (10) on the protective hood (6) forms a stop with the counterpart (15) on the clamping device.

2. Power tool according to Claim 1, **characterized in that** the protective hood (6), in the neutral working position, has a rotary range in the direction of rotation until the counterpart (15) of the stop device is reached.

3. Power tool according to Claim 1 or 2, **characterized in that** the stop element (10) is arranged on a hood body (7) overlapping the tool of the power tool (1).

4. Power tool according to Claim 3, **characterized in that** the hood body (7) is designed in the shape of a circle segment and the stop element (10) projects in an angular manner on an end edge of the hood body (7).

5. Power tool according to one of Claims 1 to 3, **characterized in that** the stop element (10) is arranged on the clamping collar (8) of the protective hood (6).

6. Power tool according to Claim 5, **characterized in that** the stop element (10) projects in an angular manner on the clamping collar (8) and a section of the stop element (10) extends parallel to the outer wall of the clamping collar (8).

7. Power tool according to Claim 5 or 6, **characterized in that** the stop element (10) is arranged as a stop hook on the outer wall of the clamping collar (8), and a section of the stop hook extends in the circumferential direction of the clamping collar (8).

8. Power tool according to one of Claims 1 to 7, **characterized in that** an actuating device on the clamping device (13), which actuating device serves for the tightening, forms the counterpart (15) of the stop device.

9. Power tool according to one of Claims 1 to 8, **characterized in that** the counterpart (15) is formed on the flange (11).

10. Power tool according to Claim 9, **characterized in that** the counterpart (15) is designed as a component which projects beyond the lateral surface of the flange (11).

11. Power tool according to one of Claims 1 to 10, **characterized in that** the counterpart (15) is designed as the end of an accommodating slot (16, 18), into which the stop element (10) on the protective hood (6) projects.

12. Power tool according to one of Claims 1 to 11, **characterized in that** the stop device comprises a damping element.

13. Power tool according to Claim 12, **characterized in that** the damping element is formed in one piece with the stop element (10) on the protective hood (6) and/or the counterpart (15).

14. Power tool according to one of Claims 1 to 13, **characterized in that** the clamping device (13) is locked against rotation on the flange (11) in a positive-locking or frictional manner.

15. Power tool according to one of Claims 1 to 14, **characterized in that** the protective hood (6) is arranged so as to be rotatable relative to the clamping device (13).

## Revendications

1. Machine-outil, en particulier meuleuse d'angle, comprenant un capot de protection (6) recouvrant au moins en partie un outil, comprenant un épaulement de serrage (8) qui peut être fixé à une bride (11) côté machine au moyen d'un dispositif de serrage (13), la bride (11) présentant une surface d'appui (12) pour l'épaulement de serrage (8) et l'épaulement de serrage (8) étant sollicité par force par le biais du dispositif de serrage (13) avec une force de serrage contre la surface d'appui (12) au niveau de la bride (11), un dispositif de butée limitant un mouvement de rotation relatif entre le capot de protection (6) et la bride (11) étant prévu dans la trajectoire de transfert entre le capot de protection (6) et la bride (11), lequel dispositif de butée comprend un élément de butée (10) au niveau du capot de protection (6), **caractérisée en ce que** l'élément de butée (10) au niveau du capot de protection (6) s'applique, dans la position en butée contre une pièce conjuguée (15) associée, contre un composant (13) connecté au boîtier (2) de la machine-outil (1), le capot de protection (6) et le dispositif de serrage (13) étant réalisés sous forme de composants séparés et la pièce conjuguée (15) étant disposée au niveau du dispositif de serrage (13), l'élément de butée (10) au niveau du capot de protection (6) formant une butée avec la pièce conjuguée (15) au niveau du dispositif de serrage.

2. Machine-outil selon la revendication 1, **caractérisée en ce que** le capot de protection (6), dans la position de travail neutre, présente, dans la direction de rotation, une plage de rotation jusqu'à atteindre la pièce conjuguée (15) du dispositif de butée.

3. Machine-outil selon la revendication 1 ou 2, **caractérisée en ce que** l'élément de butée (10) est disposé au niveau d'un corps de capot (7) venant en prise par le dessus avec l'outil de la machine-outil (1).

4. Machine-outil selon la revendication 3, **caractérisée en ce que** le corps de capot (7) est réalisé sous forme partiellement circulaire et l'élément de butée (10) fait saillie sous forme angulaire au niveau d'une arête frontale du corps de capot (7).

5. Machine-outil selon l'une quelconque des revendications 1 à 3, **caractérisée en ce que** l'élément de butée (10) est disposé au niveau de l'épaulement de serrage (8) du capot de protection (6).

6. Machine-outil selon la revendication 5, **caractérisée en ce que** l'élément de butée (10) fait saillie sous forme angulaire au niveau de l'épaulement de serrage (8) et une portion de l'élément de butée (10) s'étendant parallèlement à la paroi extérieure de l'épaulement de serrage (8).

7. Machine-outil selon la revendication 5 ou 6, **caractérisée en ce que** l'élément de butée (10) est réalisé sous forme de crochet de butée au niveau de la paroi extérieure de l'épaulement de serrage (8) et une portion du crochet de butée s'étend dans la direction périphérique de l'épaulement de serrage (8).

8. Machine-outil selon l'une quelconque des revendications 1 à 7, **caractérisée en ce qu'**un dispositif d'actionnement au niveau du dispositif de serrage (13), qui sert au serrage, forme la pièce conjuguée (15) du dispositif de butée.

9. Machine-outil selon l'une quelconque des revendications 1 à 8, **caractérisée en ce que** la pièce conjuguée (15) est réalisée au niveau de la bride (11).

10. Machine-outil selon la revendication 9, **caractérisée en ce que** la pièce conjuguée (15) est réalisée sous forme de composant faisant saillie au-delà de la surface d'enveloppe de la bride (11).

11. Machine-outil selon l'une quelconque des revendications 1 à 10, **caractérisée en ce que** la pièce conjuguée (15) est réalisée sous forme d'extrémité de rainure d'une rainure de réception (16, 18) dans laquelle pénètre l'élément de butée (10) au niveau du capot de protection (6).

12. Machine-outil selon l'une quelconque des revendications 1 à 11, **caractérisée en ce que** le dispositif de butée comprend un élément d'amortissement.

13. Machine-outil selon la revendication 12, **caractérisée en ce que** l'élément d'amortissement est réalisé d'une seule pièce avec l'élément de butée (10) au niveau du capot de protection (6) et/ou avec la pièce conjuguée (15).

14. Machine-outil selon l'une quelconque des revendications 1 à 13, **caractérisée en ce que** le dispositif de serrage (13) est fixé à la bride (11) par engagement par correspondance de formes ou par force contre toute rotation.

15. Machine-outil selon l'une quelconque des revendications 1 à 14, **caractérisée en ce que** le capot de protection (6) est disposé de manière déplaçable en rotation par rapport au dispositif de serrage (13).
